# EUROPÄISCHE PATENTSCHRIFT

(11) **EP 0 283 860 B1**
(45) Veröffentlichungstag und Bekanntmachung des Hinweises auf die Patenterteilung: **12.02.1992**
(21) Anmeldenummer: 88103763.4
(22) Anmeldetag: 10.03.1988
(51) Int. Cl.: B42D 15/00, B42D 15/04

(54) **Gefalteter Aufzeichnungsträger**
Folded information carrier
Support d'information plié

(30) Priorität: 27.03.1987 DE 3710228
(43) Veröffentlichungstag der Anmeldung: 28.09.1988
(73) Patentinhaber: Drägerwerk Aktiengesellschaft, 23542 Lübeck (DE)
(72) Erfinder: Rabenecker, Horst, Dipl.-Ing., D-2406 Stockelsdorf (DE); Krüger, Jürgen, Dipl.-Ing., D-7850 Lörrach/Bühl (DE)

(56) Entgegenhaltungen:
- DE-C- 677 810
- US-A- 1 391 199
- US-A- 2 155 193

## Beschreibung

Die Erfindung betrifft einen gefalteten Aufzeichnungsträger für zwei bis vier verschiedene, abschnittsweise gegliederte Informationsteile nach dem Oberbegriff des Anspruchs 1.

Ein derartig gefalteter Aufzeichnungsträger ist aus der US-A-2,155,193 bekannt. Die dort beschriebene treppenförmig ausgebreitete Karte wird abschnittsweise mit den die Information tragenden Oberflächen aufeinander geklappt, so daß sich ein paketförmiger Faltblock ergibt. Beim Auseinanderfalten des Blockes werden sukzessive die einzelnen aufeinanderfolgenden quadratischen Trägerblatter sichtbar, so daß eine stetig aufeinanderfolgende, fortsetzungsartige Informationserweiterung sichtbar wird.

Darüberhinaus ist bei mehrsprachigen Betriebsanleitungen und dergl. das Auffinden der zusammengehörigen Textteile in der gewünschten Sprache schwierig. Umfangreiche Betriebsanleitungen sind z.B. in Buchform angelegt, und die zugehörigen kompletten Texte werden den verschiedenen Sprachen nacheinanderfolgend angeordnet. Bei zweisprachigen Informationsteilen läßt sich ein günstiger Zugriff durch eine beidseitige Anordnung der beiden Informationsteile erreichen. Eine solche zweiseitige Aufteilung ist jedoch bei größerem Umfang der Informationsteile wegen der Größe des Aufzeichnungsträgers nicht leicht zu archivieren.

Für mehrsprachige Bedienungsanleitungen oder Erläuterungen ist die sogenannte Leporello-Faltung bekannt, bei der die verschiedenen, den einzelnen Ausführungsmustern oder verschiedenen Sprachen zugeordneten Informationsteile durch Auseinanderziehung von gefalteten Blättern aufgesucht werden können.

Die Erfindung geht von der Aufgabenstellung aus, einen gefalteten Aufzeichnungsträger für zwei bis vier verschiedene, abschnittsweise gegliederte Informationsteile zu schaffen, der eine einfache Handhabung und ein einfaches Auffinden der zusammengehörigen Informationsteile ermöglicht.

Die Lösung der Aufgabe ist durch die kennzeichnenden Merkmale des Anspruchs 1 gegeben.

Faltet man einen solchen Aufzeichnungsträger längs seiner Faltlinien zusammen, so entsteht ein quadratischer Faltblock, der wie ein Buch aufgeschlagen werden kann. Welche zusammengehörigen Informationsteile dabei aufgeschlagen werden, hängt ausschließlich von der Kantenlage des gefalteten Aufzeichnungsträgers ab. Jeder Informationsteil kann für sich genommen vollständig in Form einer Leporello-Faltung ausgebreitet werden.

In der einen Kantenlage sind die einen zusammengehörigen Informationsteile zugänglich, bei einer Drehung um 90° können andere zusammengehörige Informationsteile nacheinanderfolgend buchartig aufgeschlagen werden. Auf diese Weise lassen sich vier verschiedene, abschnittsweise gegliederte Informationsteile jeweils buchartig aufschlagen, und der Umfang der nacheinanderfolgenden Informationsteile kann dabei einzeln und als Ganzes betrachtet sehr erheblich sein.

Auf der Vorderseite können Hinweise auf die Lage der einzelnen Informationsteile, beispielsweise bei Bedienungsanleitungen die verwendete Sprache, angegeben werden. Der Benutzer sucht dann den ihm passenden Informationsteil aus und kann diesen hintereinander wie ein Buch rechtsöffnend aufschlagen.

Ein weiterer Vorteil kann gegebenenfalls dadurch erzielt werden, daß an den freien Seiten der Trägerblätter Aufschlaghilfselemente vorgesehen sind. Diese können zweckmäßig einstückig aus den Trägerblättern zugeschnittene Laschen und/oder ausgeschnittene Zugriffsausnehmungen sein.

Derartige Aufzeichnungsträger lassen sich für die verschiedensten gegliederten Informationsteile, beispielsweise für mehrsprachige Bedienungsanleitungen, für Bedienungsanleitungen verschiedener Typen, für Beipackzettel von Medikamenten, für Illustrationen zu bestimmten zusammenhängenden Gegenständen und dergl. vorteilhaft anwenden.

Die Erfindung wird nachfolgend unter Bezug auf Ausführungsbeispiele erläutert; es zeigen:
- Fig. 1: einen Aufzeichnungsträger in ausgebreitetem Zustand,
- Fig. 2: einen Aufzeichnungsträger in gefaltetem Zustand und in isometrischer Darstellung,
- Fig. 3: einen Aufzeichnungsträger in ausgebreitetem Zustand mit Aufschlaghilfselementen.

In Fig. 1 und 2 ist ein Aufzeichnungsträger dargestellt, welcher vier abschnittsweise gegliederte Informationsteile S, D, E, F mit ihren Gliederungen S1, S2, S3, S4, S5, S6; D1, D2, D3, D4, D5,D6; E1, E2, E3,E4,E5,E6 und F1,F2,F3,F4, F5, F6 trägt. Die Informationsteile S1 bis S6 und E1 bis E6 liegen auf der dargestellten Voderseite des Zuschnitts, während die Informationsteile D1, D2, D3, D4, D5, D6 und F1, F2, F3, F4, F5, F6 in entsprechender Weise auf der Rückseite des Zuschnitts auf den einzelnen Trägerblättern T angeordnet sind. Die gestrichelten Linien bedeuten die ersten Faltlinien 1 und die zweiten Faltlinien 2 des Zuschnitts, der durch fortgesetzte Falten längs der Faltlinien 1 und 2 in die in Fig. 2 dargestellte verkürzte Faltform zusammengefaltet werden kann. Handelt es sich beispielsweise bei dem in Fig. 1 und 2 dargestellten Aufzeichnungsträger um eine Betriebsanleitung in den Sprachen Spanisch, Deutsch, Englisch, Französisch, entsprechend S, D, E und F, so können durch Auswahl und Hochstellen der jeweils gewünschten Sprache die zugehörigen Informationsteile, wie in Fig. 2 dargestellt, buchartig aufgeschlagen werden.

In der in Fig. 3 gezeigten Ausführung sind an den Trägerblättern T der Informationsteile Aufschlaghilfselemente in Form von Laschen 3 und Zugriffsausnehmungen 4 vorgesehen. Diese erleichtern in bekannter Weise das Aufschlagen des buchartig gefalteten Aufzeichnungsträgers.

Der Aufzeichnungsträger kann aus verschiedenen Werkstoffen, bevorzugt aus Papier, dünnem Karton oder Kunststofffolie hergestellt sein.

## Patentansprüche

1. Gefalteter Aufzeichnungsträger für zwei bis vier verschiedene, abschnittsweise gegliederte Informationsteile (S, D, E, F), welche auf quadratischen Trägerblättern (T) aufgebracht sind, die längs einer ersten Faltlinie (1) zu einer Zweiergruppe miteinander verbunden sind, die jeweils längs einer weiteren, zur ersten Faltlinie (1) senkrecht liegenden, die Länge einer Seite des Trägerblattes (T) besitzenden zweiten Faltlinie (2) in ausgebreitetem Zustand treppenförmig miteinander verbunden sind, dadurch gekennzeichnet, daß im zusammengefalteten Zustand die jeweils unterschiedliche Informationsteile (S, D, E, F) enthaltenden Trägerblätter (T) der Zweiergruppe längs der ersten Faltlinie (1) rückwärts voneinander weggeklappt sind, und daß die so gefaltete Zweiergruppe längs der zweiten Faltlinie (2) mit den jeweils diegleichen Informationsteile (S, D, E, F) enthaltenden Trägerblättern (T) buchartig einander zugekehrt zusammengeklappt sind.

2. Aufzeichnungsträger nach Anspruch 1, **dadurch gekennzeichnet,** daß an den freien Seiten der Trägerblätter (T) Aufschlaghilfselemente (3,4) vorgesehen sind.

3. Aufzeichnungsträger nach Anspruch 2, **dadurch gekennzeichnet,** daß die Aufschlaghilfselemente einstückig aus den Trägerblättern (T) zugeschnittene Laschen (3) sind.

4. Aufzeichnungsträger nach Anspruch 2, **dadurch gekennzeichnet,** daß die Aufschlaghilfselemente aus den Trägerblättern (T) ausgeschnittene Zugriffsausnehmungen (4) sind.

## Claims

1. Folded data carrier for two to four different, sectionally arranged information parts (S, D, E, F), which are produced on quadratic carrier sheets (T), which are connected with one another along a first fold line (1) into groups of two, which in each case are connected with one another in a stepped manner in the unfolded state along a further second fold line (2) lying perpendicularly to the first fold line (1) and having the length of a side of the carrier sheet (T), characterized in that in the folded-up state the carrier sheets (T) of a group of two containing respectively different information parts (S, D, E, F) are folded away from one another backwards along the first fold line (1), and that the groups of two folded in this way with carrier sheets (T) containing respectively the same information parts (S, D, E, F) are folded together along the second fold line (2) like a book to face one another.

2. Data carrier according to claim 1, characterized in that at the free sides of the carrier sheets (T) opening-assisting elements (3,4) are provided.

3. Data carrier according to claim 2, characterized in that the opening-assisting elements are tongues (3) cut in one piece from the carrier sheets (T).

4. Data carrier according to claim 2, characterized in that the opening-assisting elements are gripping recesses (4) cut out from the carrier sheets (T).

## Revendications

1. Support d'enregistrement plié pour deux à quatre parties d'informations (S, D, E, F) différentes, subdivisées en chapitres, qui sont appliquées sur des feuilles de support (T) carrées qui sont assemblées entre elles le long d'une première ligne de pliage (1) en un groupe de deux, qui sont assemblées entre elles en escalier, à l'état déployé, le long d'une deuxième ligne de pliage (2), perpendiculaire à la première ligne de pliage (1), ayant la longueur d'un côté de la feuille de support (T), caractérisé en ce qu'à l'état replié, les feuilles de support (T) du groupe de deux, contenant chacune des parties d'informations (S, D, E, F) différentes, sont repliées à l'arrière, éloignées l'une de l'autre, le long de la première ligne de pliage (1) et en ce que le groupe de deux ainsi plié est refermé à la manière d'un livre le long de la deuxième ligne de pliage (2) avec les feuilles de support (T) tournées l'une vers l'autre, contenant les mêmes parties d'information (S, D, E, F).

2. Support d'enregistrement selon la revendication 1, caractérisé en ce qu'il est prévu des auxiliaires d'ouverture (3, 4) sur les côtés libres des feuilles de support (T).

3. Support d'enregistrement selon la revendication 2, caractérisé en ce que les auxillaires d'ouverture sont des languettes (3) découpées d'une seule pièce dans les feuilles de support (T).

4. Support d'enregistrement selon la revendication 2, caractérisé en ce que les auxiliaires d'ouverture sont des évidements d'accès (4) découpés dans les feuilles de support (T).
